# EUROPÄISCHE PATENTSCHRIFT

(11) **EP 0 212 048 B1**
(45) Veröffentlichungstag und Bekanntmachung des Hinweises auf die Patenterteilung: **11.09.1991**
(21) Anmeldenummer: 86103341.3
(22) Anmeldetag: 12.03.1986
(51) Int. Cl.: H01H 1/58

(54) **Notschalter für Gleichstrom**
Emergency switch for DC current
Interrupteur de secours pour courant continu

(30) Priorität: 10.05.1985 DE 8513914 U
(43) Veröffentlichungstag der Anmeldung: 04.03.1987
(73) Patentinhaber: Schaltbau Gesellschaft mbH, D-81677 München (DE)
(72) Erfinder: Happach, Anton, Dipl.-Ing., D-8000 München 80 (DE)
(74) Vertreter: Grünecker, Kinkeldey, Stockmair & Schwanhäusser Anwaltssozietät

(56) Entgegenhaltungen:
- DE-A- 2 944 303
- DE-B- 1 640 042
- FR-A- 2 158 674
- GB-A- 2 078 012

## Beschreibung

Gegenstand der Erfindung ist ein Notschalter gemäß den oberbegrifflichen Merkmalen des Anspruchs 1.

Notschalter dieser Art dienen dazu, um Gleichstromverbraucher, insbesondere gleislose Batteriefahrzeuge, in Notsituationen schnell zum Stehen zu bringen oder von ihrer Stromquelle zu trennen. Sie müssen Ströme von erheblicher Stärke bis zu mehreren 100 Ampere fuhren. Demgemäß sind die Laschen für die äußeren Anschlüsse mit entsprechenden Querschnitten ausgestattet und sind mit den Trägern der Festkontakte gewöhnlich aus einem Stück geformt, um überflüssige Übergangswiderstände zu vermeiden. Die Laschen werden aus dem Gehäuse meist parallel oder gegenparallel zueinander an einer oder zwei zueinander parallelen Begrenzungsflächen des Gehäuses herausgeführt. Sie sind meist mit Bohrungen und darin eingeschnittenen Innengewinden versehen. Diese bekannten Ausführungsformen haben den Nachteil, daß die über das Gehäuseprofil herausragenden Laschen bei der Verpackung und beim Einbau unnötig Raum beanspruchen. Darüber hinaus sind die Innengewinde in den Laschen leicht zugänglich und bei unsachgemäßer Handhabung leicht Beschädigungen ausgesetzt.

Ein Schnappschalter gemäß dem Oberbegriff des Anspruchs 1 ist aus der DE-A-29 44 303 bekannt. Darüber hinaus sind weitere Schalter aus der DE-B-16 40 042, der FR-A-21 58 674 und der GB-A-20 78 012 bekannt.

Aufgabe der Erfindung ist es, einen Notschalter der eingangs genannten Art hinsichtlich seines Raumbedarfs und hinsichtlich der Verringerung von Beschädigungen an den Laschen zu verbessern.

Diese Aufgabe wird erfindungsgemäß durch die Lehre des Anspruchs 1 gelöst.

Die erfindungsgemäße Ausführungsform des Notschalters hat den Vorteil, daß die Laschen nun nicht mehr über das Gehäuseprofil hinausragen und der Notschalter deswegen bei Verpackung und Einbau einen geringeren Raumbedarf hat.

Nach der Erfindung ist es von besonderem Vorteil, wenn die Laschen in die beiden zur Bewegungsrichtung der Kontaktbrücke parallel verlaufenden Schmalseiten des Gehäuses eingebunden sind, weil dann die in Richtung der Bewegung der Kontaktbrücke erfolgende mechanische Betätigung des Notschalters nicht durch die elektrischen Anschlüsse behindert wird.

Um eine zuverlässige, lösbare Kontaktgabe zu dem Notschalter durch Verschrauben zu ermöglichen und die Gefahr einer Beschädigung des Innengewindes weitgehend zu vermeiden, sind in Weiterbildung der Erfindung die Laschen in an sich bekannter Weise gelocht, und auf ihren, dem Gehäuseinneren zugewandten Seiten sind über den Löchern Ansätze mit einem Innengewinde vorgesehen.

In der Zeichnung ist in zum Teil schematischer Darstellung ein Ausführungsbeispiel eines Notschalters nach der Erfindung dargestellt. In dem rechteckigen Gehäuse 1 ist in einer zur Kontaktbrücke parallelen Wandung 3 der mechanische Betätigungsstößel 4 geführt, mit dessen Hilfe die Schnappfedern 5 aus der einen Endlage in die andere Endlage überführt werden. Dadurch wird die Kontaktbrücke 2 entweder gegen die Rückstellfeder 6 nach unten gedrückt, und der Schalter unterbricht den Stromfluß, oder die Rückstellfeder 6 wird freigegeben und drückt die Kontaktbrücke 2 mit ihren Auflagen 7 aus besonderem Material gegen die im Gehäuse 1 festmontierten Festkontakte 8, die auf leitenden Trägern 9 angebracht sind. Die Träger 9 sind von Platten 10 rechtwinklig abgebogen. Von den Platten 10 sind auch die Laschen 11 rechtwinklig abgebogen, die nach der Erfindung fluchtend in die beiden, zueinander parallelen Gehäusewandungen 12 eingebunden sind. Die Laschen 11 sind gelocht und auf ihren dem Gehäuseinneren zugewandten Seiten über den Löchern mit Ansätzen 13 versehen, die ein Innengewinde haben.

## Patentansprüche

1. Notschalter für Gleichstrom mit einer doppelt unterbrechenden, mittels Schnappfeder (5) angetriebenen Kontaktbrücke (2), die mit zwei in einem rechteckigen Gehäuse (1) untergebrachten Festkontakten (8) zusammenwirkt, wobei die elektrisch leitenden Träger (9) der Festkontakte (8) mit den Laschen (11) für die äußeren Anschlüsse aus einem Stück geformt sind, **dadurch gekennzeichnet**, daß die Laschen (11) derart in das Gehäuse (1) eingebunden sind, daß ihre zur Kontaktgabe bestimmten Oberflächen mit der äußeren Gehäusewand (12) fluchten und daß die Laschen (11) innerhalb des Gehäuseprofils angeordnet sind.

2. Notschalter nach Anspruch 1, **dadurch gekennzeichnet**, daß die Laschen (11) in die beiden zur Bewegungsrichtung der Kontaktbrücke (2) parallel verlaufenden Schmalseiten des Gehäuses (1) eingebunden sind.

3. Notschalter nach Anspruch 1 oder 2, **dadurch gekennzeichnet**, daß die Laschen (11) gelocht sind und auf ihren dem Gehäuseinneren zugewandten Seiten über den Löchern mit Ansätzen (13) mit einem Innengewinde versehen sind.

## Claims

1. Emergency switch for direct current, having a doubly interrupting contact bridge (2), which is driven by means of catch springs (5) and interacts with two fixed contacts (8) accommodated in a rectangular housing (1), the electrically conductive carriers (9) of the fixed contacts (8) being formed from one piece with the lugs (11) for the outer terminals, characterised in that the lugs (11) are integrated into the housing (1) in such a way that their surfaces intended for contact making are aligned with the outer housing wall (12), and in that the lugs (11) are arranged inside the contour of the housing.

2. Emergency switch according to Claim 1, characterised in that the lugs (11) are integrated into the two narrow sides of the housing (1) which extend parallel to the direction of movement of the contact bridge (2).

3. Emergency switch according to Claim 1 or 2, characterised in that the lugs (11) are perforated and are provided above the perforations on their sides facing the interior of the housing with shoulders (13) having an internal thread.

## Revendications

1. Interrupteur de secours pour courant continu comprenant un pont de commutation (2) à double rupture qui est actionné à l'aide de ressorts à déclic (5) et coopère avec deux contacts fixes (8) logés dans un boîtier carré (1), les supports électriquement conducteurs (9) des contacts fixes (8) étant moulés d'une pièce avec les barrettes destinées aux raccordements extérieurs, caractérisé en ce que les barrettes (11) sont encastrées dans le boîtier (1) de telle manière que leurs surfaces destinées à l'établissement du contact soient alignées avec la paroi extérieure de boîtier (12) et que les barrettes (11) soient disposées à l'intérieur du profil du boîtier.

2. Interrupteur de secours selon la revendication 1, caractérisé en ce que les barrettes (11) sont encastrées dans les deux petits côtés du boîtier (1) qui sont parallèles à la direction de déplacement du pont de contact (2).

3. Interrupteur de secours selon la revendication 1 ou 2, caractérisé en ce que les barrettes (11) sont perforées et sont munies, sur leurs côtés tournés vers l'intérieur du boîtier, de pièces rajoutées (13) placées sur les trous et présentant un taraudage interne.
